# EUROPÄISCHE PATENTSCHRIFT

(11) **EP 2 742 199 B1**
(45) Veröffentlichungstag und Bekanntmachung des Hinweises auf die Patenterteilung: **01.09.2021**
(21) Anmeldenummer: 12740359.0
(22) Anmeldetag: 26.07.2012
(51) Int. Cl.: E05D 5/02

(54) **BEFESTIGUNGSANORDNUNG ZUR BEFESTIGUNG EINES BAUTEILS AN EINER NUT EINES FENSTERS, EINER TÜR ODER DERGLEICHEN**
FASTENING ASSEMBLY FOR FASTENING A COMPONENT TO A GROOVE OF A WINDOW, A DOOR, OR THE LIKE
SYSTÈME DE FIXATION POUR FIXER UNE PIÈCE SUR UNE RAINURE D'UNE FENÊTRE, D'UNE PORTE OU ANALOGUE

(30) Priorität: 11.08.2011 DE 102011080795
(43) Veröffentlichungstag der Anmeldung: 18.06.2014
(73) Patentinhaber: Roto Frank Fenster- und Türtechnologie GmbH, 70771 Leinfelden-Echterdingen (DE)
(72) Erfinder: SIEGLER, Martin, 73230 Kirchheim/T. (DE); GONSER, Manuel, 73230 Kirchheim/Teck (DE)
(74) Vertreter: Kohler Schmid Möbus Patentanwälte
(86) Internationale Anmeldenummer: PCT/EP2012/064657
(87) Internationale Veröffentlichungsnummer: WO 2013/020815

(56) Entgegenhaltungen:
- EP-A1- 0 012 786
- EP-A1- 0 528 213
- DE-A1- 2 436 844
- DE-U1-202005 004 095
- DE-U1-202010 013 011
- US-A- 3 908 330

## Beschreibung

Die Erfindung betrifft eine Befestigungsanordnung zur Befestigung eines Bauteils an einer insbesondere hinterschnittenen Nut eines Fensters, einer Tür oder dergleichen, mit einem Klemmelement, in welches eine Schraube eingeschraubt ist, die das Bauteil durchragt.

Zur Befestigung von Bauteilen, insbesondere Beschlagteilen, an Profilen mit hinterschnittenen Nuten, wie beispielsweise einem Rahmen eines Fensters oder einer Tür, ist es bekannt, Nutensteine zu verwenden, die in die Nut eingeführt werden und anschließend verdreht werden, so dass sie die Hinterschneidungen (auch Nutstege oder Nutleisten genannt) der hinterschnittenen Nut hintergreifen.

Aus der DE 201 13 607 U1 ist ein Drehkipp-Beschlag bekannt, der über einen Nutenstein an einem Profil fixiert wird. In den Nutenstein wird eine Schraube eingeschraubt. Dadurch wird der Nutenstein in Richtung des zu befestigenden Bauteils bewegt, wodurch die Nutstege zwischen den Nutenstein und das Bauteil eingeklemmt werden.

Bei dieser Art der Befestigung ist es dennoch nicht vollständig auszuschließen, dass das Bauteil sich bei einer entsprechenden Krafteinwirkung in Längsrichtung der Nut verlagern lässt.

Aus der US 3,908,330 A ist es bekannt, ein Bauteil mit einer Schraube zu durchsetzen und diese Schraube in ein Klemmelement einzuschrauben.

Die EP 0 528 213 AI offenbart ein Beschlagteil zur Klemmenbefestigung in einer mindestens einseitig hinterschnittenen Profilnut. Dazu ist eine schwenkbare Klemmleiste in dem Beschlag vorgesehen, welche mit Hilfe eines Gewindestifts verschwenkt werden kann. Der Gewindestift kann mit dem Nutgrund in Eingriff gelangen.

Die EP 0 012 786 A1 offenbart die Befestigung einer Stulpschiene an einer Profilnut mit Hilfe eines Klemmelements.

Aus der DE 24 36 844 AI ist es bekannt, an einem zu befestigenden Beschlagteil ein Klemmelement vorzusehen, welches in einer Beschlagteilnut verschwenkt werden kann und anschließend mit Hilfe einer Schraube gegen das Beschlagteil gezogen werden kann.

Aus der DE 20 2010 013 011 U1 ist es bekannt, an einem Beschlagteil einen Nutenstein vorzusehen, wobei eine Schraube durch das Beschlagteil hindurchgesteckt ist und in den Nutenstein eingeschraubt ist. Zur Festlegung des Beschlagteils an einer hinterschnittenen Nut wird die Schraube in den Nutenstein eingeschraubt, sodass der Nutenstein unter Einschluss von Hintergriffen an der Beschlagteilnut gegen das Beschlagteil gezogen wird.

Aus der DE 20 2005 004 095 U1 ist ein Beschlag zur Befestigung in einer hinterschnittenen Nut bekannt, mit einem ersten Vorsprung, der in eine erste Hinterschneidung der Nut einrückbar ist, und mit mindestens einem Klemmelement, das einen zweiten Vorsprung umfasst, der bei in die erste Hinterschneidung eingerücktem Vorsprung in eine der ersten Hinterschneidung gegenüberliegende zweite Hinterschneidung einrückbar ist.

Aufgabe der vorliegenden Erfindung ist es, eine Befestigungsanordnung bereit zu stellen, mit der eine Verlagerung des zu befestigenden Bauteils in Längsrichtung der Nut wirksam verhindert werden kann.

Gelöst wird diese Aufgabe durch eine Befestigungsanordnung zur Befestigung eines Bauteils mit den Merkmalen des Anspruchs 1. Insbesondere ist die Schraube dabei so bemessen, dass sie, nachdem sie in das Klemmelement eingeschraubt wurde, mit ihrem freien Ende in Kontakt mit dem Nutgrund der Nut gerät. Durch das unmittelbare Zusammenwirken der Befestigungsschraube mit der Nut kann zusätzlich zu der Klemmung, die durch das Klemmelement realisiert wird, eine weitere Festlegung des Bauteils an der Nut bzw. an einem Profil erfolgen, so dass das Bauteil zusätzlich durch die Schraube in seiner Lage fixiert wird. Vorzugsweise ist die Schraube dabei so dimensioniert, dass sichergestellt ist, dass die Schraube, nachdem sie eingeschraubt wurde, auch tatsächlich mit ihrer Spitze in Kontakt mit dem Nutgrund tritt.

Gemäß einer bevorzugten Ausführungsform der Erfindung kann vorgesehen sein, dass die Schraube als Stanzschraube ausgebildet ist. Dabei ist das freie Ende der Schraube derart ausgebildet, dass es in den Nutgrund eingestanzt werden kann. Wenn es sich bei dem Profil, an dem das Bauteil befestigt werden soll, um ein Aluminiumprofil handelt, kann das freie Ende der Stanzschraube, wenn diese eingeschraubt wird, in die Wandung des Profils, die den Nutgrund bildet, eindringen und diese gegebenenfalls durchdringen. Dadurch wird eine formschlüssige Verbindung zwischen der Stanzschraube und dem Profil hergestellt, wodurch eine Verlagerung des Bauteils in Längsrichtung des Profils bzw. der Nut wirksam verhindert wird.

Gemäß einer alternativen Ausführungsform kann die Schraube als Klemmschraube ausgebildet sein. In diesem Fall kann die Schraube so weit eingeschraubt werden, dass das freie Ende gegen den Nutgrund drückt und dadurch eine kraftschlüssige Verbindung entsteht. Auch dadurch kann eine Verlagerung in Längsrichtung wirksam verhindert werden. In diesem Fall wird eine Beschädigung, insbesondere eine Stanzöffnung in der Nut, verhindert. Die Klemmschraube kann jedoch soweit eingeführt werden, dass eine geringfügige plastische Verformung des Nutgrunds erfolgt.

Weiterhin ist es denkbar, dass die Schraube an ihrem Ende einen Stanzabschnitt und einen Klemmabschnitt aufweist. Bei einer derartigen Ausgestaltung der Schraube kann eine besonders zuverlässige Festlegung des Bauteils erfolgen. Mit dem Stanzabschnitt greift die Schraube dabei in den Nutgrund ein, während der Klemmabschnitt zusätzlich eine kraftschlüssige Verbindung realisiert. Zu diesem Zweck kann das freie Ende der Schraube stufenförmig ausgebildet sein, wobei ein erster Abschnitt mit geringerem Durchmesser vorgesehen sein kann, der als Stanzabschnitt dient und ein zweiter, sich daran anschließender Abschnitt mit einem größeren Durchmesser ausgebildet sein kann, so dass dieser Abschnitt an dem Nutgrund anliegen kann und eine klemmende Verbindung realisieren kann.

Gemäß einer besonders bevorzugten Ausgestaltung der Erfindung kann vorgesehen sein, dass zwischen Klemmelement und Schraube eine Drehhemmung ausgebildet ist. Dies bedeutet, dass die Verschraubung zwischen Klemmelement und Schraube eine Schwergängigkeit aufweist bzw. die Schraube zunächst drehfest mit dem Klemmelement verbunden ist. Dadurch wird sichergestellt, dass bei einem Drehen der Schraube zunächst das Klemmelement mit der Schraube bewegt wird. Erst wenn das Klemmelement in Anlage mit einer Nutwandung ist und nicht weiter gedreht werden kann, kann ein ausreichendes Drehmoment aufgebracht werden, um die Schraube relativ zum Klemmelement zu verdrehen. Dadurch wird dann das Klemmelement gegen die Hinterschneidungen der Nut gezogen. Die drehfeste bzw. drehgehemmte Anordnung der Schraube an dem Klemmelement kann dadurch realisiert werden, dass ein Schraubensicherungslack verwendet wird, das Gewinde des Klemmelements oder der Schraube verprägt wird oder an dem Klemmelement oder der Schraube ein Gewinde mit Ober- bzw. Untermaß verwendet wird. Weitere Möglichkeiten zur drehfesten bzw. drehgehemmten Festlegung der Schraube am Klemmelement sind ebenfalls denkbar. Ein besonderer Vorteil der Befestigungsanordnung liegt in der vereinfachten Montage. Während bisher bei der Festlegung von Klemmelementen häufig nur ein bestimmtes Drehmoment aufgewendet werden durfte, um Beschädigungen zu vermeiden, kann die erfindungsgemäße Befestigungsanordnung mit einem Akkuschrauber montiert werden. Es kommt nicht darauf an, wie weit die Befestigungsschraube in den Nutgrund eingestanzt wird.

Das Klemmelement kann einen Klemmabschnitt aufweisen, wobei in einer Klemmstellung ein Nutsteg bzw. Hintergriff zwischen den Klemmabschnitt und das Bauteil eingeklemmt ist. Gemäß einer Ausführungsform kann auch vorgesehen sein, dass das Klemmelement zwei Klemmabschnitte aufweist, die in einer Klemmstellung beide jeweils mit einem Nutsteg zusammenwirken bzw. diesen zwischen den Klemmabschnitt und das Bauteil einklemmen.

Das Klemmelement kann als Exzenter ausgebildet sein. Insbesondere kann das Ende des Klemmabschnitts von einem Drehpunkt des Klemmelements weiter entfernt sein als das gegenüberliegende Ende des Klemmelements.

Gemäß einer Ausgestaltung der Erfindung kann vorgesehen sein, dass das Klemmelement zumindest in einem Randabschnitt angefast ist. Im Rahmen der Erfindung wird auch ein Randabschnitt mit einer geringen Krümmung als angefaster Randabschnitt verstanden. Eine solche Anfasung des Klemmelements erleichtert das Einbringen des Klemmelements in die Nut.

Es ist ein Klemmstück vorgesehen, das bei einer Verlagerung des Klemmelements in Richtung Bauteil von dem Klemmelement mitgenommen wird. Durch eine Drehbewegung der Schraube kann somit zunächst das Klemmelement in eine Klemmstellung verlagert werden. Schlägt das Klemmelement in der Klemmstellung an einer Nutwand an und kann somit nicht weitergedreht werden, bewirkt ein weiteres Verdrehen der Schraube, dass das Klemmelement in Richtung Bauteil verlagert wird. Das Klemmstück ist mit einem Abschnitt zwischen dem Klemmelement und dem Bauteil angeordnet, so dass bei einer Verlagerung des Klemmelements in Richtung Bauteil auch das Klemmstück in Richtung Bauteil verlagert wird und dabei einen Hintergriff der Nut einklemmt.

Es kann auch vorgesehen sein, dass das Klemmstück bei einer Drehbewegung des Klemmelements quer zur Achse der Schraube verlagerbar ist. Dadurch kann das Klemmstück unter einen Hintergriff der Nut verlagert werden. Die Verlagerung des Klemmelements in eine Klemmstellung bewirkt somit ebenfalls eine Verlagerung des Klemmstücks in eine Klemmstellung. Das Klemmstück weist zu diesem Zweck vorzugsweise eine Steuerkurve auf, entlang der sich das Klemmelement bei einer Verdrehung des Klemmelements bewegt, um so die Verlagerung des Klemmstücks relativ zur Achse der Schraube zu bewirken. Dies hat den Vorteil, dass die Befestigungsanordnung nicht in die Nut eingeschwenkt werden muss.

Vorteilhafterweise weist das Klemmstück eine Klemmelementausnehmung auf, zur Aufnahme des Klemmelements. Die Klemmelementausnehmung kann eine Steuerkurve ausbilden. Außerdem kann dadurch bei platzsparender Konstruktion ein Abschnitt des Klemmstücks zwischen Klemmelement und Bauteil angeordnet werden.

Besondere Vorteile ergeben sich, wenn an dem Klemmstück eine Rückdrehsicherung zur Verhinderung eines Rückdrehens des Klemmelements vorgesehen ist. Insbesondere kann das Klemmstück eine Vertiefung aufweisen, die an die Form des Klemmelements angepasst ist, so dass dieses in einer Klemmstellung in der Vertiefung liegt und nicht ohne weiteres zurückgedreht werden kann. Insbesondere kann das Klemmelement in seiner Klemmstellung in die Vertiefung "rutschen" und mit einer geraden Seite an einem geraden Abschnitt einer Vertiefungswand anliegen.

Eine zuverlässigere Halterung des Bauteils an einem Profil kann erreicht werden, wenn das Klemmstück als Klemmleiste ausgebildet ist, das mehrere Klemmelementausnehmungen für mehrere Klemmelemente aufweist.

Die Montage kann weiterhin erleichtert werden, wenn das Klemmstück zumindest in einem Randabschnitt angefast ist. Dadurch kann es einfacher in die Nut eingebracht werden. Insbesondere kann die Befestigungsanordnung durch eine Schwenkbewegung um eine Längsachse der Befestigungsanordnung in die Nut eingeführt werden. Die Anfasung kann abgerundet sein.

In den Rahmen der Erfindung fällt außerdem ein Fenster, eine Tür oder dergleichen, mit einer erfindungsgemäßen Befestigungsanordnung. Weitere Merkmale und Vorteile der Erfindung ergeben sich aus der nachfolgenden Beschreibung eines Ausführungsbeispiels der Erfindung, anhand der Figuren der Zeichnung, die erfindungswesentliche Einzelheiten zeigen, und aus den Ansprüchen.

Ein bevorzugtes Ausführungsbeispiel der Erfindung ist in der Zeichnung schematisch dargestellt und wird nachfolgend mit Bezug zu den Figuren der Zeichnung näher erläutert. Es zeigen:
- Fig. 1: eine Draufsicht von unten auf eine Befestigungsanordnung mit zwei Klemmelementen, die sich in einer Montageposition befinden;
- Fig. 2: eine Draufsicht von unten auf die Befestigungsanordnung, wobei eines der Klemmelemente in eine Klemmposition verdreht wurde;
- Fig. 3: eine Schnittdarstellung durch ein Rahmenprofil, an dem ein Bauteil mittels der Befestigungsanordnung befestigt ist;
- Fig. 4a bis 4d: vergrößerte Darstellungen zur Erläuterung der Klemmbefestigung, wobei die Ausschnitte dem mit X bezeichneten Ausschnitt der Figur 3 entsprechen.

Die Figur 1 zeigt eine Draufsicht von unten auf eine Befestigungsanordnung 1 zur Befestigung eines als Ecklager ausgebildeten Bauteils 2 an einem Fenster, einer Tür oder dergleichen, insbesondere an einer Beschlagteilnut eines Rahmenprofils. Die Befestigungsanordnung 1 weist zwei Klemmelemente 3, 4 auf, die über Schrauben 5, 6 an dem Bauteil 2 gehalten sind. Die Schrauben 5, 6 sind in die Klemmelemente 3, 4 in der gezeigten Montagestellung teilweise eingeschraubt. Es ist zu erkennen, dass die Klemmelemente 3, 4, die um die Schraubenachsen der Schrauben 5, 6 verdreht werden können, exzentrisch ausgestaltet sind. Die Klemmelemente 3, 4 weisen jeweils einen Klemmabschnitt 7, 8 auf.

Weiterhin weist die Befestigungsanordnung 1 ein als Klemmleiste ausgebildetes Klemmstück 9 auf. Das Klemmstück 9 weist zwei Klemmelementausnehmungen 10, 11 auf, in denen die Klemmelemente 3, 4 angeordnet sind.

In der Darstellung der Figur 2, die im Wesentlichen der Darstellung der Figur 1 entspricht, wurde das Klemmelement 3 um 90° verdreht und befindet sich nun in einer Klemmposition (in der es mit seinem Klemmabschnitt 7 an einer nicht gezeigten Nutwand anliegt). Durch die Verdrehung um 90° hat sich der Abschnitt 12 des Klemmelements 3 in der Klemmausnehmung 10 bewegt. Das Klemmelement 3 liegt in der gezeigten Stellung in einer Vertiefung der Klemmelementausnehmung 10, wodurch ein Zurückdrehen des Klemmelements 3 verhindert wird. Sowohl das Klemmstück 9 als auch das Klemmelement 3 können in der gezeigten Stellung jeweils Hinterschnitte einer Beschlagteilnut hintergreifen.

Der Rand der Klemmausnehmung 10 kann als Steuerkurve 13 dienen. Wäre das Klemmelement 3 anders als in der gezeigten Darstellung nicht exzentrisch ausgebildet sondern zu seiner Drehachse symmetrisch ausgebildet, würde bei einer Drehung des Klemmelements 3 eine Verlagerung des Klemmstücks 9 quer zur Achse der Schraube 5 bewirkt.

In der Figur 2 ist außerdem zu erkennen, dass das freie Ende der Schraube 5 einen Stanzabschnitt 14 und einen Klemmabschnitt 15 aufweist. In der gezeigten Stellung kann das Klemmelement 3 nicht weiter verdreht werden. Wird dagegen die Schraube 5 weiter gedreht, wird sie weiter in das Klemmelement 3 eingedreht, so dass das freie Ende sich in Richtung Nutgrund der Beschlagteilnut bewegt. Dabei kann der Stanzabschnitt 14 in den Nutgrund eindringen. Der Klemmabschnitt 15 kann sich an dem Nutgrund abstützen. Dadurch kann eine Verlagerung des Bauteils 2 in Längsrichtung des Bauteils bzw. in Längsrichtung der Beschlagteilnut wirksam verhindert werden.

Die Schraube 6 weist an ihrem freien Ende lediglich einen Klemmabschnitt auf und kann somit einen Kraftschluss mit dem Nutgrund herstellen.

In der Figur 3 ist ein Rahmenprofil 20 gezeigt, welches eine hinterschnittene (Beschlagteil-)Nut 21, die auch als C-förmige Nut bezeichnet werden kann, aufweist. Die Nut 21 weist Hintergriffe 22, 23 auf, die auch als Nutstege oder Nutleisten bezeichnet werden. Es ist zu erkennen, dass das Bauteil 2 oberhalb der Hintergriffe 22, 23 zu liegen kommt, während das Klemmstück 9 in der Nut 21 angeordnet ist und mit einem Klemmabschnitt 24 unterhalb des Hintergriffs 22 angeordnet ist. Im Bereich des Klemmabschnitts 24 ist das Klemmstück 9 angefast, was eine Anordnung des Klemmstücks 9 in der Nut 21 erleichtert. Insbesondere kann das Bauteil 2 zusammen mit dem Klemmstück 9 dadurch einfach in die Nut 21 eingeschwenkt werden.

In der vergrößerten Detaildarstellung der Figur 4a, die dem Ausschnitt X der Figur 3 entspricht, ist weiterhin zu erkennen, dass der Klemmabschnitt 24 einen geringen Abstand zum Hintergriff 22 aufweist und dass der zweite Hintergriff 23 noch nicht hintergriffen ist. Außerdem ist zu erkennen, dass der Schraubenkopf 25 der Schraube 5 über das Bauteil 2 hervorsteht. Die Schraube 5 ist daher nur teilweise in das Klemmelement 3 eingeschraubt.

Die Schraube 5 ist drehgehemmt mit dem Klemmelement 3 verbunden. Bei einer Drehung der Schraube 5 wird somit zunächst keine Relativbewegung zwischen Schraube 5 und Klemmelement 3 bewirkt sondern das Klemmelement 3 durch die Schraube 5 mit genommen. Diese Situation ist in der Figur 4b dargestellt. Es ist zu erkennen, dass der Klemmabschnitt 7 des Klemmelements 3 sich nur mit einem Abstand unterhalb des Hintergriffs 23 befindet. Das Klemmstück 9 wurde in seiner Lage im Vergleich zur Figur 4a nicht verlagert. Auch hat sich der Abstand des Schraubenkopfs 25 zum Bauteil 2 nicht verändert.

Eine weitere Drehung der Schraube 5 bewirkt, dass die Drehhemmung zwischen der Schraube 5 und dem Klemmelement 3 überwunden wird. Die Schraube 5 wird demnach in das Klemmelement 3 eingeschraubt, was dazu führt, dass das Klemmelement nach oben verlagert wird, wie dies in der Figur 4c dargestellt ist. Durch das Klemmelement 3 wird auch das Klemmstück 9 mitgenommen, so dass nun sowohl das Klemmstück 9 als auch das Klemmelement 3 mit ihrem Klemmabschnitt jeweils von unten an den Hintergriffen 22, 23 anliegen. In der Figur 4c ist außerdem zu erkennen, dass der Stanzabschnitt 14 nun nach unten über das Klemmstück 9 hervorsteht und den Nutgrund 26 berührt.

Bei einer weiteren Drehung der Schraube 5 wird der Stanzabschnitt 14 in den Nutgrund 26 eingestanzt, so dass der Klemmabschnitt 15 in Anlage mit dem Nutgrund 26 gelangt. Der Schraubenkopf 25 ist nun nicht mehr zu sehen, da er sich im Bauteil 2 befindet. Durch das freie Ende der Schraube 5 wird somit ein Form- und Kraftschluss mit der Nut 21 realisiert. Dies ist in der Figur 4d dargestellt.

## Patentansprüche

1. Befestigungsanordnung (1) zur Befestigung eines Bauteils (2) an einer Nut (21) eines Fensters, einer Tür oder dgl., mit einem Bauteil (2) und einem Klemmelement (3, 4), in welches eine Schraube (5, 6) eingeschraubt ist, die das Bauteil (2) durchragt, wobei die Schraube (5, 6) ein Form- und/oder Kraftschlussende aufweist zur Erzeugung eines Form- und/oder Kraftschlusses mit der Nut, **dadurch gekennzeichnet, dass** ein Klemmstück (9) vorgesehen ist, das mit einem Abschnitt zwischen dem Klemmelement (3, 4) und dem Bauteil (2) angeordnet ist, wobei durch eine Drehbewegung der Schraube (5, 6) zunächst das Klemmelement (3, 4) in eine Klemmstellung verlagerbar ist und in der Klemmstellung an einer Nutwand anschlägt und somit nicht weiter gedreht werden kann, wobei ein weiteres Verdrehen der Schraube (5, 6) die Verlagerung des Klemmelements (3, 4) in Richtung Bauteil bewirkt und das Klemmstück (9) bei einer Verlagerung des Klemmelements (3, 4) in Richtung Bauteil (2) von dem Klemmelement (3, 4) mit genommen wird und dabei einen Hintergriff der Nut einklemmt.

2. Befestigungsanordnung nach Anspruch 1, **dadurch gekennzeichnet, dass** die Schraube (5) als Stanzschraube ausgebildet ist.

3. Befestigungsanordnung nach einem der vorhergehenden Ansprüche, **dadurch gekennzeichnet, dass** die Schraube (6) als Klemmschraube ausgebildet ist.

4. Befestigungsanordnung nach einem der vorhergehenden Ansprüche, **dadurch gekennzeichnet, dass** die Schraube (5) an ihrem Ende einen Stanzabschnitt (14) und einen Klemmabschnitt (15) aufweist.

5. Befestigungsanordnung nach einem der vorhergehenden Ansprüche, **dadurch gekennzeichnet, dass** zwischen Klemmelement (3, 4) und Schraube (5, 6) eine Drehhemmung ausgebildet ist.

6. Befestigungsanordnung nach einem der vorhergehenden Ansprüche, **dadurch gekennzeichnet, dass** das Klemmelement (3, 4) einen Klemmabschnitt (7, 8) aufweist, wobei in einer Klemmstellung ein Nutsteg (23) zwischen den Klemmabschnitt (7, 8) und das Bauteil (2) eingeklemmt ist.

7. Befestigungsanordnung nach einem der vorhergehenden Ansprüche, **dadurch gekennzeichnet, dass** das Klemmelement (3, 4) als Exzenter ausgebildet ist.

8. Befestigungsanordnung nach einem der vorhergehenden Ansprüche, **dadurch gekennzeichnet, dass** das Klemmelement (3, 4) zumindest in einem Randabschnitt angefast ist.

9. Befestigungsanordnung nach einem der vorhergehenden Ansprüche, **dadurch gekennzeichnet, dass** das Klemmstück (9) eine Klemmelementausnehmung (10, 11) zur Aufnahme des Klemmelements (3, 4) aufweist.

10. Befestigungsanordnung nach einem der vorhergehenden Ansprüche, **dadurch gekennzeichnet, dass** an dem Klemmstück (9) eine Rückdrehsicherung zur Verhinderung eines Rückdrehens des Klemmelements (3, 4) vorgesehen ist.

11. Befestigungsanordnung nach einem der vorhergehenden Ansprüche, **dadurch gekennzeichnet, dass** das Klemmstück (9) als Klemmleiste ausgebildet ist, das mehrere Klemmelementausnehmungen (10, 11) für mehrere Klemmelemente (3, 4) aufweist.

12. Befestigungsanordnung nach einem der vorhergehenden Ansprüche, **dadurch gekennzeichnet, dass** das Klemmstück (9) zumindest in einem Randabschnitt (24) angefast ist

13. Fenster, Tür oder dgl. mit einer Befestigungsanordnung (1) nach einem der vorhergehenden Ansprüche.

## Claims

1. Fastening arrangement (1) for fastening a component (2) to a groove (21) of a window, a door, or the like, with a component (2) and a clamping element (3, 4) into which a screw (5, 6) is screwed, which protrudes through the component (2), wherein the screw (5, 6) has a positive and/or non-positive locking end for generating a positive and/or non-positive locking with the groove, **characterized in that** a clamping piece (9) is provided, a portion of which is arranged between the clamping element (3, 4) and the component (2), wherein, by means of a rotary motion of the screw (5, 6), the clamping element (3, 4) can initially be displaced into a clamping position and in its clamping position strikes against a groove wall, for which reason it cannot be turned further, wherein further turning of the screw (5, 6) causes displacement of the clamping element (3, 4) in the direction of the component and the clamping piece (9) is carried along in the direction of the component (2) by the clamping element (3, 4) when the clamping element (3, 4) is displaced, thereby clamping a groove undercut.

2. Fastening arrangement according to claim 1, **characterized in that** the screw (5) is designed as a punching screw.

3. Fastening arrangement according to any one of the preceding claims, **characterized in that** the screw (6) is designed as a clamping screw.

4. Fastening arrangement according to any one of the preceding claims, **characterized in that** the screw (5) has a punching section (14) and a clamping section (15) at its end.

5. Fastening arrangement according to any one of the preceding claims, **characterized in that** a rotation lock is formed between the clamping element (3, 4) and the screw (5, 6).

6. Fastening arrangement according to any one of the preceding claims, **characterized in that** the clamping element (3, 4) comprises a clamping section (7, 8), wherein in a clamping position a groove web (23) is clamped between the clamping section (7, 8) and the component (2).

7. Fastening arrangement according to any one of the preceding claims, **characterized in that** the clamping element (3, 4) is formed as an eccentric.

8. Fastening arrangement according to any one of the preceding claims, **characterized in that** the clamping element (3, 4) is chamfered at least in one edge section.

9. Fastening arrangement according to any one of the preceding claims, **characterized in that** the clamping piece (9) comprises a clamping element recess (10, 11) for receiving the clamping element (3, 4).

10. Fastening arrangement according to any one of the preceding claims, **characterized in that** a reverse rotation lock is provided on the clamping piece (9) for preventing reverse rotation of the clamping element (3, 4).

11. Fastening arrangement according to any one of the preceding claims, **characterized in that** the clamping piece (9) is designed as a clamping strip which comprises a plurality of clamping element recesses (10, 11) for a plurality of clamping elements (3, 4).

12. Fastening arrangement according to any one of the preceding claims, **characterized in that** the clamping piece (9) is chamfered at least in one edge section (24).

13. Window, door or the like comprising a fastening arrangement (1) according to any one of the preceding claims.

## Revendications

1. Dispositif de fixation (1) conçu pour fixer une pièce(2) à une rainure (21) d'une fenêtre, d'une porte ou d'un objet similaire, comprenant une pièce (2) et un organe de serrage (3, 4) dans lequel est vissée une vis (5, 6) qui traverse ladite pièce (2), ladite vis (5, 6) étant munie d'une extrémité de verrouillage positive et/ou par friction afin de produisant une connexion positive et/ou par friction avec ladite rainure, **caractérisé par le fait qu'**il est prévu une pièce de serrage (9) interposée, par une région, entre l'organe de serrage (3, 4) et la pièce(2), sachant que, suite à un mouvement rotatoire de la vis (5, 6), ledit organe de serrage (3, 4) peut tout d'abord être déplacé vers une position de serrage et vient en butée contre une paroi de la rainure, dans ladite position de serrage, ce qui a pour effet d'interdire une poursuite de sa rotation, sachant qu'une poursuite de la rotation de ladite vis (5, 6) provoque le déplacement de l'organe de serrage (3, 4) en direction de la pièce et que, lors d'un déplacement dudit organe de serrage (3, 4) en direction de ladite pièce (2), ladite pièce de serrage (9) est entraînée par ledit organe de serrage (3, 4) et vient alors enserrer une contre-dépouille de ladite rainure.

2. Dispositif de fixation selon la revendication 1, **caractérisé par le fait que** la vis (5) est réalisée sous la forme d'une vis de poinçonnage.

3. Dispositif de fixation selon l'une des revendications précédentes, **caractérisé par le fait que** la vis (6) est réalisée sous la forme d'une vis de serrage.

4. Dispositif de fixation selon l'une des revendications précédentes, **caractérisé par le fait que** la vis (5) comprend une région de poinçonnage (14) et une région de serrage (15) à son extrémité.

5. Dispositif de fixation selon l'une des revendications précédentes, **caractérisé par le fait qu'**un verrouillage, interdisant une rotation, est instauré entre l'organe de serrage (3, 4) et la vis (5, 6).

6. Dispositif de fixation selon l'une des revendications précédentes, **caractérisé par le fait que** l'organe de serrage (3, 4) est pourvu d'une région de serrage (7, 8), une membrure (23) de la rainure étant enserrée entre ladite région de serrage (7, 8) et la pièce(2) dans une position de serage.

7. Dispositif de fixation selon l'une des revendications précédentes, **caractérisé par le fait que** l'organe de serrage (3, 4) est réalisé sous la forme d'un excentrique.

8. Dispositif de fixation selon l'une des revendications précédentes, **caractérisé par le fait que** l'organe de serrage (3, 4) est chanfreiné, au moins dans une région marginale.

9. Dispositif de fixation selon l'une des revendications précédentes, **caractérisé par le fait que** la pièce de serrage (9) est dotée d'un évidement (10, 11) destiné à recevoir l'organe de serrage (3, 4).

10. Dispositif de fixation selon l'une des revendications précédentes, **caractérisé par le fait qu'**un arrêt interdisant une rotation rétrograde est prévu, sur la pièce de serrage (9), afin d'empêcher une rotation rétrograde de l'organe de serrage (3, 4).

11. Dispositif de fixation selon l'une des revendications précédentes, **caractérisé par le fait que** la pièce de serrage (9) est réalisée sous la forme d'une barrette de serrage, munie de plusieurs évidements (10, 11) assignés à plusieurs éléments de serrage (3, 4).

12. Dispositif de fixation selon l'une des revendications précédentes, **caractérisé par le fait que** la pièce de serrage (9) est chanfreinée, au moins dans une région marginale (24).

13. Fenêtre, porte ou objet similaire comportant un dispositif de fixation (1) conforme à l'une des revendications précédentes.
